# FASCICULE DE BREVET EUROPEEN

(11) **EP 3 410 228 B1**
(45) Date de publication et mention de la délivrance du brevet: **04.03.2020**
(21) Numéro de dépôt: 18161208.6
(22) Date de dépôt: 12.03.2018
(51) Int. Cl.: G04B 3/04, G04B 27/06, G04B 37/06

(54) **MÉCANISME DE COMMANDE DÉPORTÉE D'HORLOGERIE**
EXTERNER STEUERMECHANISMUS EINES UHRWERKS
OFFSET TIMEPIECE CONTROL MECHANISM

(30) Priorité: 28.04.2017 EP 17168585
(43) Date de publication de la demande: 05.12.2018
(73) Titulaire: Montres Jaquet Droz SA, 2300 La Chaux-de-Fonds (CH)
(72) Inventeur: HURNI, David, 2300 La Chaux-de-Fonds (CH)
(74) Mandataire: ICB SA

(56) Documents cités:
- EP-A1- 1 553 468
- WO-A1-2006/106088
- CH-A1- 709 909
- FR-A1- 2 435 077

## Description

### Domaine de l'invention

L'invention concerne un mécanisme de commande d'horlogerie pour la commande à distance d'une tige principale de manœuvre d'un mouvement d'horlogerie mobile axialement et en rotation selon la revendication 1.

L'invention concerne encore une montre comportant au moins un mouvement d'horlogerie comportant une tige principale de manœuvre mobile axialement et en rotation, et un tel mécanisme de commande.

L'invention concerne le domaine des mécanismes de commande d'horlogerie.

### Arrière-plan de l'invention

La conception des mouvements d'horlogerie, et plus particulièrement des mouvements d'horlogerie mécaniques, autorise rarement une polyvalence d'emploi de ces mouvements. En particulier un mouvement donné est en général conçu, ou bien pour une montre-bracelet, ou bien pour une montre de poche. Il est alors difficile d'adapter à une autre forme de montre un mouvement qui n'a pas été conçu pour ça. De la même façon, il est malcommode de modifier l'orientation angulaire des axes des mécanismes de commande, par exemple pour réaliser des montres de pilote d'avion.

Il est encore plus difficile de s'affranchir des contraintes d'encombrement liées au logement des complications, dont les commandes ne peuvent pas être éloignées des organes sur lesquels elles agissent. Notamment les commandes d'actionnement et de remise à zéro de chronographes, de changement de fuseau horaire, de réveil ou de sonnerie, sont en général disposées à proximité immédiate des supports de ces fonctions. Et il n'est souvent pas possible d'utiliser un prolongateur de commande, de type targette ou similaire, sans augmenter sensiblement le diamètre, ou plus généralement les dimensions, de la boîte de montre. De la même façon, l'utilisation d'arbres de commande parallèles et reliés par un train de rouage, qui est parfois imposée par les contraintes géométriques, n'autorise pas un déport important, et se traduit toujours par un encombrement majoré du mouvement tel que le divulgue le document CH 709 909A1.

### Résumé de l'invention

L'invention se propose de mettre en oeuvre un mécanisme de commande déportée d'horlogerie, apte à être logée dans un emplacement quelconque, et dans une orientation quelconque, d'une boîte de montre, pour la commande d'un mouvement d'horlogerie également logé dans cette boîte, mais non nécessairement conçu pour être commandé depuis des positions quelconques de la boîte.

A cet effet, l'invention concerne un mécanisme de commande d'horlogerie pour la commande à distance d'une tige principale de manœuvre d'un mouvement d'horlogerie mobile axialement et en rotation, selon la revendication 1.

L'invention concerne encore une montre comportant au moins un mouvement d'horlogerie comportant une tige principale de manœuvre mobile axialement et en rotation, et un tel mécanisme de commande.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue arrière, un mouvement d'horlogerie équipé d'un mécanisme de commande déporté selon l'invention, agencé pour manœuvrer une tige principale en position à 3 heures, visible à gauche de la figure, par une tige secondaire en position à 12 heures, visible en haut de la figure ;
- la figure 2 représente, de façon schématisée, et en perspective vue depuis le dessus, le mouvement de la figure 1 ;
- la figure 3 représente, de façon schématisée, et en vue de côté depuis la position à 3 heures, le mouvement de la figure 1, dans lequel la position à 12 heures est visible à droite de la figure;
- la figure 4 représente, de façon schématisée, partiellement en transparence pour ce qui concerne le mécanisme de commande selon l'invention, et en vue de devant, une montre renfermant le mouvement d'horlogerie de la figure 1 ;
- la figure 5 représente, de façon schématisée, partiellement en transparence pour ce qui concerne le mécanisme de commande selon l'invention, et en vue arrière, la montre de la figure 4 ;
- la figure 6 représente, de façon schématisée, et en perspective un détail du mécanisme de commande tel qu'il est visible sur la montre en figure 5 ;
- les figures 7 à 9 représentent de façon analogue à la figure 1 en vue arrière pour la figure 7, et analogues à la figure 6 pour les détails illustrés aux figures 8 et 9, une variante du mécanisme des figures 1 à 6, dépourvue de mobiles intermédiaires à denture conique, et où l'engrènement se fait directement sur un anneau avec une denture taillée à 90°.

### Description détaillée des modes de réalisation préférés

L'invention concerne un mécanisme de commande 100 d'horlogerie, pour la commande à distance d'une tige principale 1 de manœuvre d'un mouvement 1000 d'horlogerie, cette tige principale 1 étant mobile axialement et en rotation.

Selon l'invention, ce mécanisme de commande 100 comporte une tige secondaire 2, qui est agencée pour être manœuvrée par un utilisateur pour la commande de mouvement de la tige principale 1.

L'invention est illustrée par une réalisation particulière, nullement limitative, dans laquelle l'invention permet de décaler la couronne de remontage d'une montre, depuis la position à 3 heures usuelle pour les montres-bracelet, vers la position à 12 heures usuelle pour les montres de poche, en utilisant un mouvement standard pour montre-bracelet comportant une tige de remontage à 3 heures. C'est à l'aide de deux bascules et d'un jeu de rouages et renvois, tous installés dans la boîte de la montre, qu'il est possible d'actionner la tige de remontoir du mouvement située en position à 3 heures, à l'aide de la couronne qui se situe dans la boîte en position à 12 heures. Naturellement l'invention peut être mise en oeuvre pour tout type de commande : chronographe, fuseau, sonnerie, ou autre, et dans n'importe quelle position angulaire.

Dans l'exemple illustré les bascules permettent d'actionner la tirette, afin d'actionner, par la couronne, soit le remontage du mouvement, soit la mise à l'heure. Le système de rouage et de renvoi permet ainsi de faire tourner la tige du mouvement située à 3 heures en tournant la couronne située à 12 heures.

A cet effet, le mécanisme de commande 100 comporte une platine 3, laquelle est agencée pour être fixée à un mouvement 1000 ou pour constituer un élément de structure d'un mouvement 1000, tel que platine, pont, ou similaire. Cette platine 3 comporte des moyens de guidage 4 en rotation de la tige secondaire 2. La platine 3 comporte encore des moyens d'arrêt axial 5 d'un pignon secondaire 6, par rapport auquel la tige secondaire 2 est libre en translation et solidaire en rotation. La figure 6 montre ces moyens d'arrêt axial 5 réalisés sous la forme d'un petit pont formant un étrier et qui empêche la translation axiale du pignon secondaire 6, lequel est entraîné en rotation par un carré 22, ou similaire, de la tige secondaire 2.

Le mécanisme de commande 100 comporte un rouage de transmission 7, qui est en prise sur le pignon secondaire 6, et qui est agencé pour transmettre toute rotation du pignon secondaire 6 à la tige principale 1. Le mécanisme de commande 100 comporte encore une liaison articulée 8, qui est agencée pour transmettre tout mouvement axial de la tige secondaire 2 à la tige principale 1.

Plus particulièrement, la liaison articulée 8 comporte au moins, à une première extrémité une première bascule 11 qui est pivotée sur la platine 3, au niveau d'un premier axe A11. La liaison articulée 8 comporte au moins, à une deuxième extrémité, une deuxième bascule 12 également pivotée sur la platine 3, au niveau d'un deuxième axe A12. La première bascule 11 est articulée à la première extrémité avec la tige principale 1, par exemple mais non limitativement tel qu'illustré avec une première fourchette enserrant un premier galet 110, et la deuxième bascule 12 est articulée à la deuxième extrémité avec la tige secondaire 2, par exemple avec une deuxième fourchette enserrant un deuxième galet 120.

Cette première bascule 11 est articulée à cette deuxième bascule 12, par une articulation intermédiaire 13, ou par d'autres bascules articulées entre elles.

De façon particulière, la première bascule 11 forme une première tirette avec la tige principale 1, et la deuxième bascule 12 forme une deuxième tirette avec la tige secondaire 2.

Dans une réalisation particulière telle qu'illustrée par les figures, la liaison articulée 8 est limitée à la première bascule 11 articulée à la deuxième bascule 12 par l'articulation intermédiaire 13.

De façon particulière, le mécanisme de commande 100 comporte un pignon principal 9, qui est agencé pour être monté libre en translation sur la tige principale 1 et solidaire en rotation avec elle, et le rouage de transmission 7 est en prise sur ce pignon principal 9.

Selon la nécessité de la cinématique, le rouage de transmission 7 comporte un premier renvoi 19 agencé pour coopérer avec le pignon principal 9, et/ou un deuxième renvoi 16 agencé pour coopérer avec le pignon secondaire 6. Plus particulièrement, quand le rouage de transmission 7 comporte un tel premier renvoi 19 et un tel deuxième renvoi 16, le rouage de transmission 7 comporte, entre ce premier renvoi 19 et ce deuxième renvoi 16, au moins une roue intermédiaire 20, dans une réalisation particulière illustrée par les figures. Plus particulièrement, le rouage de transmission 7 ne comporte, entre ce premier renvoi 19 et ce deuxième renvoi 16, qu'une roue intermédiaire 20.

De façon particulière, la roue intermédiaire 20 est une roue annulaire agencée pour entourer le mouvement 1000. Le plan de cet anneau est ici parallèle aux axes de la tige principale 1 et de la tige secondaire 2, dans le cas particulier de la réalisation illustrée. Plus particulièrement les axes de la tige principale 1 et de la tige secondaire 2 sont coplanaires comme dans le cas des figures, mais la conception de l'invention autorise aussi des géométries quelconques.

Les figures 7 à 9 illustrent une variante, dépourvue de mobiles intermédiaires à denture conique, et où l'engrènement se fait directement sur un anneau avec une denture taillée à 90°.

De façon particulière, la platine 3 est une carrure qui est agencée pour renfermer le mouvement 1000.

L'invention concerne encore une montre 2000 comportant au moins un mouvement d'horlogerie 1000 comportant une tige principale 1 de manœuvre mobile axialement et en rotation, et un tel mécanisme de commande 100.

Plus particulièrement, cette montre 2000 est une montre de poche, et le mouvement 1000 est un mouvement de montre-bracelet.

Dans une application particulière, la tige principale 1 est une tige de mise à l'heure et/ou de remontage.

L'invention permet, ainsi, le déport de mécanismes de commande en différentes positions de la boîte de montre, ce qui permet notamment d'utiliser le même mouvement pour une montre-bracelet ou une montre de poche au prix de peu de transformations, ou encore de loger des mécanismes de commande en des emplacements de la boîte non occupés par des complications, de façon à optimiser le volume disponible à l'intérieur de la boîte.

L'invention permet, encore, de réaliser des commandes ergonomiques, dont la position n'est plus dictée uniquement par l'emplacement de la fonction à commander, et, en particulier, l'exécution de montres pour utilisateurs gauchers qui représentent, selon les Etats, environ 5% à 15% de la population.

De façon particulière, une montre comportant le mécanisme illustré est assemblée selon l'ordre de montage ci-après:
- pré-assemblage des galets et tenons dans le cercle d'emboîtage ;
- montage du mouvement (avec planche additionnelle sans timbres ni tige) sur cercle d'emboîtage, avec une attention particulière apportée à la position angulaire de la commande de répétition minutes ;
- pose de l'anneau denté ;
- assemblage des trois petits ponts de maintien d'anneau ;
- assemblage du pont de support des bascules tirettes ;
- insertion de la tige dans le mouvement ;
- assemblage de la deuxième bascule-tirette, liée à la tige du mouvement ;
- translation avec glissement du pignon remontoir sur le carré de la tige du mouvement ;
- assemblage latéral du pont de maintien de pignon remontoir avec guidage de la tige sur le cercle d'emboîtage ;
- assemblage vertical du pont de maintien de pignon remontoir en forme de fourchette, sur le pont précédent ;
- assemblage du pont de maintien de tige carrure sur le cercle d'emboîtage ;
- montage de tout l'ensemble ainsi constitué sur la carrure ;
- pose du deuxième pignon remontoir dans le logement du pont de maintien de tige carrure ;
- translation avec glissement depuis l'extérieur de la tige carrure (que l'on peut préassembler avec la couronne), avec une attention particulière apportée à l'insertion dans le carré du pignon de remontoir. Ainsi les joints ne sont pas griffés par le filetage de la tige ;
- assemblage de la première bascule-tirette liée à la tige carrure, et maintien de la tige mouvement ;
- assemblage des timbres quand la montre en comporte ;
- assemblage fond et glace.

## Revendications

1. Mécanisme de commande (100) d'horlogerie pour la commande à distance d'une tige principale (1) de manœuvre d'un mouvement (1000) d'horlogerie mobile axialement et en rotation, ledit mécanisme de commande (100) comportant une tige secondaire (2) agencée pour être manœuvrée par un utilisateur pour la commande de mouvement de ladite tige principale (1), et ledit mécanisme de commande (100) comportant une platine (3) agencée pour être fixée à un dit mouvement (1000) ou pour constituer un élément de structure d'un dit mouvement (1000), laquelle platine (3) comporte des moyens de guidage (4) en rotation de ladite tige secondaire (2) et des moyens d'arrêt axial (5) d'un pignon secondaire (6) par rapport auquel ladite tige secondaire (2) est libre en translation et solidaire en rotation, ledit mécanisme de commande (100) comportant un rouage de transmission (7) en prise sur ledit pignon secondaire (6) et agencé pour transmettre toute rotation dudit pignon secondaire (6) à ladite tige principale (1), et comportant encore une liaison articulée (8) agencée pour transmettre tout mouvement axial de ladite tige secondaire (2) à ladite tige principale (1), **caractérisé en ce que** ladite liaison articulée (8) comporte au moins, à une première extrémité une première bascule (11) pivotée sur ladite platine (3) et articulée à une deuxième bascule (12) également pivotée sur ladite platine (3) et que comporte ladite liaison articulée (8) à une deuxième extrémité, par une articulation intermédiaire (13) ou par d'autres bascules articulées entre elles, ladite première bascule (11) étant articulée à ladite première extrémité avec ladite tige principale (1), et ladite deuxième bascule (12) étant articulée à ladite deuxième extrémité avec ladite tige secondaire (2).

2. Mécanisme de commande (100) selon la revendication 1, **caractérisé en ce que** ladite première bascule (11) forme une première tirette avec ladite tige principale (1), et ladite deuxième bascule (12) forme une deuxième tirette avec ladite tige secondaire (2).

3. Mécanisme de commande (100) selon la revendication 1, **caractérisé en ce que** ladite liaison articulée (8) est limitée à ladite première bascule (11) articulée à ladite deuxième bascule (12) par ladite articulation intermédiaire (13).

4. Mécanisme de commande (100) selon l'une des revendications 1 à 3, **caractérisé en ce que** ledit mécanisme de commande (100) comporte un pignon principal (9) agencé pour être monté libre en translation sur ladite tige principale (1) et solidaire en rotation avec elle, et **en ce que** ledit rouage de transmission (7) est en prise sur ledit pignon principal (9).

5. Mécanisme de commande (100) selon la revendication 4, **caractérisé en ce que** ledit rouage de transmission (7) comporte, entre un premier renvoi (19) agencé pour coopérer avec ledit pignon principal (9) et un deuxième renvoi (16) agencé pour coopérer avec ledit pignon secondaire (6), au moins une roue intermédiaire (20).

6. Mécanisme de commande (100) selon la revendication 5, **caractérisé en ce que** ledit rouage de transmission (7) ne comporte, entre ledit premier renvoi (19) et ledit deuxième renvoi (16), qu'une dite roue intermédiaire (20).

7. Mécanisme de commande (100) selon la revendication 5 ou 6, **caractérisé en ce que** ladite roue intermédiaire (20) est une roue annulaire agencée pour entourer ledit mouvement (1000).

8. Mécanisme de commande (100) selon l'une des revendications 1 à 7, **caractérisé en ce que** ladite platine (3) est une carrure agencée pour renfermer ledit mouvement (1000).

9. Mécanisme de commande (100) selon l'une des revendications 1 à 8, **caractérisé en ce que** ledit rouage de transmission (7) comporte, entre un premier renvoi (19) agencé pour coopérer avec ledit pignon principal (9) et un deuxième renvoi (16) agencé pour coopérer avec ledit pignon secondaire (6), au moins une roue intermédiaire (20).

10. Montre (2000) comportant au moins un mouvement d'horlogerie (1000) comportant une tige principale (1) de manœuvre mobile axialement et en rotation, et un mécanisme de commande (100) selon l'une des revendications 1 à 8.

11. Montre (2000) selon la revendication 11, **caractérisée en ce que** ladite tige principale (1) est une tige de mise à l'heure et/ou de remontage.

12. Montre (2000) comportant au moins un mouvement d'horlogerie (1000) comportant une tige principale (1) de manœuvre mobile axialement et en rotation, et un mécanisme de commande (100) selon la revendication 9, **caractérisée en ce que** ladite tige principale (1) est une tige de mise à l'heure et/ou de remontage.

13. Procédé d'assemblage d'une montre (2000) selon l'une des revendications 10 à 12, **caractérisé en ce qu'**on effectue l'assemblage selon l'ordre de montage ci-après :
- pré-assemblage des galets et tenons dans un cercle d'emboîtage ;
- montage du mouvement sur cercle d'emboîtage, avec une attention particulière apportée à la position angulaire de la commande de répétition minutes ;
- pose de l'anneau denté ;
- assemblage des ponts de maintien d'anneau ;
- assemblage du pont de support des bascules tirettes ;
- insertion de la tige dans le mouvement ;
- assemblage de la deuxième bascule-tirette, liée à la tige du mouvement ;
- translation avec glissement du pignon remontoir sur le carré de la tige du mouvement ;
- assemblage latéral du pont de maintien de pignon remontoir avec guidage de la tige sur le cercle d'emboîtage ;
- assemblage vertical du pont de maintien de pignon remontoir en forme de fourchette, sur le pont précédent ;
- assemblage du pont de maintien de tige carrure sur le cercle d'emboîtage ;
- montage de tout l'ensemble ainsi constitué sur la carrure ;
- pose du deuxième pignon remontoir dans le logement du pont de maintien de tige carrure ;
- translation avec glissement depuis l'extérieur de la tige carrure;
- assemblage de la première bascule-tirette liée à la tige carrure, et maintien de la tige mouvement ;
- assemblage des timbres éventuels ;
- assemblage fond et glace.

## Patentansprüche

1. Steuermechanismus (100) für Uhren für die Fernsteuerung einer Hauptwelle (1) zum axial- und drehbeweglichen Betätigen eines Uhrwerks (1000), wobei der Steuermechanismus (100) eine Nebenwelle (2) umfasst, die so angeordnet ist, dass sie von einem Benutzer zur Steuerung der Bewegung der Hauptwelle (1) betätigbar ist, und wobei der Steuermechanismus (100) eine Platte (3) umfasst, die so angeordnet ist, dass sie an einem derartigen Uhrwerk (1000) befestigbar ist oder ein Strukturelement eines derartigen Uhrwerks (1000) bildet, wobei die Platte (3) Mittel zur Drehführung (4) der Nebenwelle (2) und axiale Anschlagmittel (5) eines Nebentriebs (6) aufweist, in Bezug auf den die Nebenwelle (2) längsbeweglich und drehfest verbunden ist, wobei der Steuermechanismus (100) ein Übertragungsräderwerk (7) umfasst, das mit dem Nebentrieb (6) in Eingriff steht und so angeordnet ist, dass es jede Drehung des Nebentriebs (6) auf die Hauptwelle (1) überträgt, und weiterhin eine Gelenkverbindung (8) umfasst, die so angeordnet ist, dass sie jede axiale Bewegung der Nebenwelle (2) auf die Hauptwelle (1) überträgt, **dadurch gekennzeichnet, dass** die Gelenkverbindung (8) mindestens an einem ersten Ende eine erste Wippe (11) umfasst, die an der Platte (3) schwenkt und an eine zweite Wippe (12) angelenkt ist, welche ebenfalls an der Platte (3) schwenkt und welche die Gelenkverbindung (8) an einem zweiten Ende umfasst, über ein Zwischengelenk (13) oder über andere aneinander angelenkte Wippen, wobei die erste Wippe (11) am ersten Ende an die Hauptwelle (1) angelenkt ist, und die zweite Wippe (12) am zweiten Ende an die Nebenwelle (2) angelenkt ist.

2. Steuermechanismus (100) nach Anspruch 1, **dadurch gekennzeichnet, dass** die erste Wippe (11) mit der Hauptwelle (1) einen ersten Stellhebel bildet und die zweite Wippe (12) mit der Nebenwelle (2) einen zweiten Stellhebel bildet.

3. Steuermechanismus (100) nach Anspruch 1, **dadurch gekennzeichnet, dass** die Gelenkverbindung (8) auf die erste Wippe (11) begrenzt ist, welche an die zweite Wippe (12) über das Zwischengelenk (13) angelenkt ist.

4. Steuermechanismus (100) nach einem der Ansprüche 1 bis 3, **dadurch gekennzeichnet, dass** der Steuermechanismus (100) ein Haupttrieb (9) umfasst, der so angeordnet ist, dass er an der Hauptwelle (1) längsbeweglich und mit ihr drehfest verbunden ist, und dass das Übertragungsräderwerk (7) mit dem Haupttrieb (9) in Eingriff steht.

5. Steuermechanismus (100) nach Anspruch 4, **dadurch gekennzeichnet, dass** das Übertragungsräderwerk (7) zwischen einem ersten Zeigerstellrad (19), das zum Zusammenwirken mit dem Haupttrieb (9) angeordnet ist, und einem zweiten Zeigerstellrad (16), das zum Zusammenwirken mit dem Nebentrieb(6) angeordnet ist, mindestens ein Freilaufrad (20) aufweist.

6. Steuermechanismus (100) nach Anspruch 5, **dadurch gekennzeichnet, dass** das Übertragungsräderwerk (7) zwischen dem ersten Zeigerstellrad (19) und dem zweiten Zeigerstellrad (16) nur ein Freilaufrad (20) aufweist.

7. Steuermechanismus (100) nach Anspruch 5 oder 6, **dadurch gekennzeichnet, dass** das Freilaufrad (20) ein ringförmiges Rad ist, das so angeordnet ist, dass es das Uhrwerk (1000) umgibt.

8. Steuermechanismus (100) nach einem der Ansprüche 1 bis 7, **dadurch gekennzeichnet, dass** die Platte (3) ein Gehäusemittelteil ist, der so angeordnet ist, dass er das Uhrwerk (1000) einschließt.

9. Steuermechanismus (100) nach einem der Ansprüche 1 bis 8, **dadurch gekennzeichnet, dass** das Übertragungsräderwerk (7) zwischen einem ersten Zeigerstellrad (19), das zum Zusammenwirken mit dem Haupttrieb (9) angeordnet ist, und einem zweiten Zeigerstellrad (16), das zum Zusammenwirken mit dem Nebentrieb (6) angeordnet ist, mindestens ein Freilaufrad (20) umfasst.

10. Tragbare Uhr (2000) mit mindestens einem Uhrwerk (1000), umfassend eine Hauptwelle (1) zum axial- und drehbeweglichen Betätigen und einen Steuermechanismus (100) nach einem der Ansprüche 1 bis 8.

11. Tragbare Uhr (2000) nach Anspruch 11, **dadurch gekennzeichnet, dass** die Hauptwelle (1) eine Zeigerstell- und/oder Aufzugwelle ist.

12. Tragbare Uhr (2000) mit mindestens einem Uhrwerk (1000), umfassend eine Hauptwelle (1) zum axial- und drehbeweglichen Betätigen und einen Steuermechanismus (100) nach Anspruch 9, **dadurch gekennzeichnet, dass** die Hauptwelle (1) eine Zeigerstell- und/oder Aufzugwelle ist.

13. Verfahren zum Zusammenbau einer tragbaren Uhr (2000) nach einem der Ansprüche 10 bis 12, **dadurch gekennzeichnet, dass** der Zusammenbau in der folgenden Reihenfolge durchgeführt wird:
- Vormontage der Rollen und Stifte in einem Gehäusering;
- Zusammenbau des Uhrwerks auf dem Gehäusering, mit besonderem Augenmerk auf die Winkelstellung des Antriebs für die Minutenrepetition;
- Einbau des Zahnkranzes;
- Montage der Ringhaltebrücken;
- Montage der Stützbrücke für die Stellhebelwippen;
- Einführen der Welle in das Uhrwerk;
- Montage der zweiten Stellhebelwippe, die mit der Uhrwerkswelle verbunden ist;
- Gleitverschiebung des Aufzugtriebs auf das Vierkant der Uhrwerkswelle;
- seitliche Montage der Haltebrücke des Aufzugtriebs unter Führen der Welle auf den Gehäusering;
- vertikale Montage der Haltebrücke des Aufzugtriebs in Gabelform auf der vorherigen Brücke;
- Montage der Haltebrücke der Mittelteilwelle auf dem Gehäusering;
- Montage der gesamten auf diese Art gebildeten Anordnung auf den Gehäusemittelteil;
- Einbau des zweiten Aufzugtriebs in der Ausnehmung der Haltebrücke der Mittelteilwelle;
- Gleitverschiebung von der Außenseite der Mittelteilwelle;
- Montage der ersten mit der Mittelteilwelle verbundenen Stellhebelwippe und Halten der Uhrwerkswelle;
- Montage etwaiger Tonfedern;
- Montage von Boden und Uhrenglas.

## Claims

1. Timepiece control mechanism (100) for the remote control of an axially and rotationally movable main stem (1) for operating a timepiece movement (1000), said control mechanism (100) comprising a secondary stem (2) arranged to be operated by a user to control the motion of said main stem (1), and said control mechanism (100) comprising a plate (3) arranged to be secured to a said movement (1000) or to form a structural element of a said movement (1000), which plate (3) comprises means (4) for guiding rotation of said secondary stem (2), and axial stop means (5) for a secondary pinion (6) with respect to which said secondary stem (2) is free in translation and integral in rotation, said control mechanism (100) comprising a transmission train (7) meshed with said secondary pinion (6) and arranged to transmit any rotation of said secondary pinion (6) to said main stem (1), and further comprising an articulated connection (8), arranged to transmit any axial motion of said secondary stem (2) to said main stem (1), **characterized in that** said articulated connection (8) comprises at least, at a first end, a first lever (11) pivoted on said plate (3) and articulated to a second lever (12), also pivoted on said plate (3) and comprised in said articulated connection (8) at a second end, by an intermediate articulation (13) or by other levers articulated to each other, said first lever (11) being articulated at said first end with said main stem (1), and said second lever (12) being articulated at said second end with said secondary stem (2).

2. Control mechanism (100) according to claim 1, **characterized in that** said first lever (11) forms a first pull-out piece with said main stem (1), and said second lever (12) forms a second pull-out piece with said secondary stem (2).

3. Control mechanism (100) according to claim 1, **characterized in that** said articulated connection (8) is limited to said first lever (11) articulated to said second lever (12) by said intermediate articulation (13).

4. Control mechanism (100) according to one of claims 1 to 3, **characterized in that** said control mechanism (100) comprises a main pinion (9) arranged to be mounted freely in translation on said main stem (1) and integral in rotation therewith, and **in that** said transmission train (7) is meshed with said main pinion (9).

5. Control mechanism (100) according to claim 4, **characterized in that** said transmission train (7) comprises at least one intermediate wheel (20) between a first intermediate wheel (19) arranged to cooperate with said main pinion (9) and a second intermediate wheel (16) arranged to cooperate with said secondary pinion (6).

6. Control mechanism (100) according to claim 5, **characterized in that** said transmission train (7) comprises only one said intermediate wheel (20) between said first intermediate wheel (19) and said second intermediate wheel (16).

7. Control mechanism (100) according to claim 5 or 6, **characterized in that** said intermediate wheel (20) is an annular wheel arranged to be fitted around said movement (1000).

8. Control mechanism (100) according to one of claims 1 to 7, **characterized in that** said plate (3) is a case middle arranged to contain said movement (1000).

9. Control mechanism (100) according to one of claims 1 to 8, **characterized in that** said transmission train (7) comprises at least one intermediate wheel (20) between a first intermediate wheel (19) arranged to cooperate with said main pinion (9) and a second intermediate wheel (16) arranged to cooperate with said secondary pinion (6).

10. Watch (2000) comprising at least one timepiece movement (1000) comprising an axially and rotationally movable main operating stem (1), and a control mechanism (100) according to one of claims 1 to 8.

11. Watch (2000) according to claim 11, **characterized in that** said main stem (1) is a setting and/or winding stem.

12. Watch (2000) comprising at least one timepiece movement (1000) comprising an axially and rotationally movable main operating stem (1), and a control mechanism (100) according to claim 9, **characterized in that** said main stem (1) is a setting and/or winding stem.

13. Method for assembling a watch (2000) according to one of claims 10 to 12, **characterized in that** the assembly is carried out in the following assembly order:
- pre-assembly of runners and posts in the casing ring;
- assembly of the movement on the casing ring, paying particular attention to the angular position of the minute repeater control;
- fitting of the toothed ring;
- assembly of the bars holding the ring;
- assembly of the support bar for the pull-out piece levers;
- insertion of the stem into the movement;
- assembly of the second pull-out piece lever, connected to the movement stem;
- sliding translation of the winding pinion on the square of the movement stem;
- lateral assembly of the bar holding the winding pinion while guiding the stem onto the casing ring;
- vertical assembly of the fork-shaped bar holding the winding pinion, on the preceding bar;
- assembly of the bar holding the case middle stem onto the casing ring;
- mounting of the entire assembly thereby formed onto the case middle;
- placing of the second winding pinion inside the housing of the bar holding the case middle stem;
- sliding translation, from the exterior, of the case middle stem;
- assembly of the first pull-out piece lever connected to the case middle stem, and retention of the movement stem;
- assembly of any gongs;
- assembly of the back cover and crystal.
